# EUROPÄISCHE PATENTSCHRIFT

(11) **EP 1 138 864 B1**
(45) Veröffentlichungstag und Bekanntmachung des Hinweises auf die Patenterteilung: **01.09.2004**
(21) Anmeldenummer: 01104770.1
(22) Anmeldetag: 27.02.2001
(51) Int. Cl.: E06B 5/16, E06B 3/273

(54) **Verbundprofil für Fenster, Fassaden, Türen oder Lichtdächer**
Compound section member for windows, facades, doors or glazed roof
Profilé composite pour fenêtres, façades, portes ou toiture vitrée

(30) Priorität: 31.03.2000 DE 10016012
(43) Veröffentlichungstag der Anmeldung: 04.10.2001
(73) Patentinhaber: SCHÜCO International KG, 33609 Bielefeld (DE)
(72) Erfinder: Höcker, Eitel-Friedrich, 33739 Bielefeld (DE); Hanke, Carsten, 33613 Bielefeld (DE)
(74) Vertreter: Specht, Peter, Dipl.-Phys.

(56) Entgegenhaltungen:
- EP-A- 0 444 393
- DE-A- 3 007 902
- DE-C- 3 713 723
- NL-A- 8 503 241

## Beschreibung

Die Erfindung betrifft ein Verbundprofil für Fenster, Fassaden, Wandelemente, Lichtdächer und/oder Türen nach dem Oberbegriff des Anspruchs 1.

Ein gattungsgemäßes Verbundprofil nach Art eines Rahmenwerkes aus Metallprofilen in Brandschutzausführung ist aus der EP 0 717 165 B 1 bekannt. Dieses Rahmenwerk besteht aus einem Leichtmetall wie Aluminium und weist zwei Metallprofile auf, die durch ein Mittelprofil (Isoliersteg) miteinander verbunden sind. Dabei bilden die Metallprofile Kammern aus, in welche Brandschutzleisten oder Brandschutzformkörper aus einem wärmebindenden, hydrophilen Adsorbens mit hohem Kristallwasseranteil einsetzbar sind. Das in den verwendeten Brandschutzleisten oder Brandschutzformkörpern vorhandene Kristallwasser wird je nach Zusammensetzung der Brandschutzleisten oder Brandschutzformkörper im Brandfall bei einer Temperatureinwirkung von 73 bis 215 °C freigesetzt. Die Kammern der Aluminiumprofile sind geschlossen ausgebildet, so daß die in die Kammern einsetzbaren Brandschutzleisten oder Brandschutzformkörper aus dem hydrophilen Adsorbens nicht aus den Metallprofilen ausfallen können.

Die Isolierstege bestehen in der Regel aus Kunststoff, um eine gute Wärmeisolierung zwischen den beiden Metallprofilen zu erzielen. Parallel zum Isoliersteg bzw. am Isoliersteg (KS-Isoliersteg) sind metallische Verankerungselemente ausgebildet, die aus Metalleisten bestehen, die mit Aussparungen bzw. Ausstanzungen versehen sind, um den Wärmefluß zwischen den beiden Metallprofilen möglichst gering zu halten.

Die Verankerungselemente sollen einerseits stabil genug ausgelegt sein, um Haltekräfte zwischen den beiden Metallprofilen erzeugen zu können, sie sollen aber andererseits möglichst geringe Dimensionen aufweisen, um den Wärmefluß zwischen den beiden Metallprofilen nicht unnötig zu erhöhen.

Profile, die aus einem Verbund aus Einzelprofilen bzw. -schalen und Isolierstegen bestehen, weisen das Problem auf, daß der Verbund, der in der Regel durch Andrücken der metallischen Außenschalen an die Isolierstege hergestellt wird, sowohl in Quer- wie auch insbesondere in Längsrichtung durch das Andrücken allein nicht stabil genug ausgebildet ist.

Zur Vermeidung dieser Probleme ist es bei einem bekannten Brandschutz-Stahlprofil bekannt, zur Verbesserung der Quer- und Längsschubfestigkeit den anzuformenden Nutsteg der Aufnahmenut für die Isolierleiste bzw. den Isoliersteg am Brandschutzstahlprofil in geringen Abständen einzuprägen, um derart einen Formschluß zwischen den beiden Bauteilen zu realisieren. Dieser Formschluß bzw. diese Verbindung ist zwar vorteilhaft, es ist aber nicht möglich, allein durch diese Maßnahme die in der Praxis geforderten Festigkeitswerte zu erreichen. Dies liegt u.a. daran, daß sich die Prägung nicht in die Isolierleiste hinein erstrecken kann, da diese eine hohe Druckfestigkeit aufweist und somit praktisch inkompressibel ist.

Nach der DE 30 07 902 A weist der Isoliersteg in Längserstreckung der Isolierleiste verteilte Vorsprünge auf, an welche die Nutstege angerollt werden, so dass der Isoliersteg gegen Längsverschiebungen relativ zu den Metallprofilen gesichert ist. Für einen Einsatz im Brandschutzbereich ist dieser Aufbau nicht geeignet.

Vor diesem Hintergrund zielt die Erfindung darauf ab, ein Verbundprofil der gattungsgemäßen Art erart weiterzubilden, daß die Verbindung der Metallprofile mit dem Isoliersteg auf einfache Weise eine erhöhte Längs- und vorzugsweise auch Querschubfestigkeit aufweist.

Die Erfindung erreicht dieses Ziel durch den Gegentand des Anspruches 1.

Die Erfindung beruht somit zunächst auf dem Gedanken, beim Verbinden bzw. Anrollen des Verbundprofiles eine sich in Längsrichtung erstreckende Verformung der Befestigungsnut bzw. des die Befestigungsnut begrenzenden Nutsteges zum Ausbilden einer formschlüssigen und längsverschubresistenten Verbindung zwischen dem Isoliersteg und dem Metallprofil zu nutzen.

Ein besonderer Vorteil der Erfindung liegt darin, daß der eigentliche Montagevorgang des Verbundprofiles, d.h. insbesondere das Zusammenrollen der einzelnen Schalen mit den Isolierstegen durch die Erfindung nicht erschwert wird. Das eigentliche Anrollen geschieht nämlich genau wie beim Stand der Technik.

Die Erfindung eignet sich für Verbundprofile verschiedener Art. So können die Verbundprofile aus Aluminium bestehen. Besonders bevorzugt bestehen sie allerdings aus Stahl(blech), wobei nach einer besonders bevorzugten Ausführungsform durch den Isoliersteg zwei Metallprofile miteinander verbunden werden.

Nach der Erfindung sind ferner in die Ausnehmungen der Isolierstege Verankerungselemente eingesetzt (die aber z.B. auch direkt an die Isolierstege angesetzt werden können), welche flacher oder höher ausgebildet sind als die Ausnehmungen der Isolierstege. Dadurch, daß die Bauhöhe der Verankerungselemente geringer oder höher ist als die Erstreckung der Ausnehmungen in den Isolierstegen, wird insbesondere im Bereich der Verankerungselemente auf einfache Weise beim Anformen der Aufnahmenutstege der Formschluss gegen Längsverschiebungen realisiert.

Hinsichtlich der Geometrie der Verankerungselemente hat sich als besonders vorteilhaft herausgestellt, die Verankerungselemente im Querschnitt mit einer C- oder U-Form zu versehen. Durch diese Form wird auch in Querrichtung ein Formschluß erreicht und somit auf einfache Weise auch die Querschubfestigkeit des Verbundprofiles gesichert. Hierin liegt insbesondere auch ein deutlicher zusätzlicher Vorteil gegenüber einer alleinigen Längsverschubsicherung allein durch Verformen der Nutstege, denn es wird auf einfachste Weise sowohl ein Längsverschub- als auch eine Querverschubsicherung realisiert und das Verbundprofil derart auf einfache Weise in (quasi) allen Richtungen umfassend gegen Relativverschiebungen seiner Einzelelemente bzw. Einzelprofile gesichert. Dies gilt insbesondere auch in dem einfach zu realisierenden Fall, daß der Nutsteg das jeweilige Verankerungselementende in seinem durchgeformten Bereich in den Nutgrund der Aufnahmenut preßt, so daß das Verankerungselement formschlüssig festgelegt und derart das Verbundprofil besonders gut in Längs- als auch in Quererstreckungsrichtung des Verbundprofils gegen Relativverschiebungen gesichert ist.

Eine besonders einfache Herstellbarkeit bei hoher Stabilität der Verankerungselemente ergibt sich, wenn die Verankerungselemente metallisch ausgebildet sind und einen Formschluß zu den beiden Metallprofilen ausbilden und wenn die Verankerungselemente als Stanzbiegeteile aus Stahlblech bestehen.

Nach einer weiteren besonders bevorzugten Ausführungsform der Erfindung werden die Verankerungselemente zumindestens im Anrollbereich zu den Metallprofilen mit Ausnehmungen und/oder Vorsprüngen versehen, insbesondere mit Zackungen oder Wellungen, welche die Längsschubfestigkeit nochmals weiter erhöhen.

In ihren an die Isolierstege angrenzenden Randbereichen können die Verankerungselemente ferner zumindestens teilweise angeschrägt ausgebildet sein, damit in diesen Randbereichen keine scharfkantigen Übergänge zu den Isolierstegen entstehen.

Die Verankerungselemente werden vorteilhaft mit den Isolierstegen verklebt. Alternativ ist auch ein Anklemmen an die oder Verrasten an den Isolierstege(n) denkbar, so daß die Verankerungselemente von außen nicht sichtbar sind und eine leichte Montage der Isolierstege (Einführen in die Aufnahmenuten der Profile) möglich ist. Die Isolierstege werden zum Einsetzen der Verankerungselemente in den für die Verankerungselemente bestimmten Bereichen vorzugsweise durch Ausfräsen in die gewünschte Form gebracht.

Hinsichtlich der Ausbildung der Verankerungselemente ist noch anzumerken, daß die Verankerungselemente vorzugsweise derart ausgebildet werden, daß eine geringe Wärmeübertragung zwischen den Außenprofilen erfolgt. Dies wird z.B. durch eine H-Form mit einem zwei Grundstege verbindenden Quersteg gesichert, da im Bereich des Quersteges nur eine relativ geringe Wärmeübertragung möglich ist. Andererseits sind die Verankerungselemente im Bereich der Grundstege im wesentlichen formschlüssig und stabil mit den Isolierstegen verbunden.

Nach einem weiteren Gedanken weisen die Metallprofile im Querschnitt im wesentlichen eine L-, C- oder U-Form mit einem Grundsteg und wenigstens einem winklig zum Grundsteg ausgebildeten Längssteg auf, wobei die Quer- und Längsstege wenigstens eine zumindest teilweise nach außen offene Hohlkammer ausbilden, in welche Brandschutzleisten eingesetzt sind, die durch wenigstens einen Vorsprung an den Quer- und/oder Längsstegen der Metallprofile gegen Herausfallen aus den Metallprofilen gesichert sind. Ein Verkleben, Verklemmen oder Verrasten der Brandschutzleisten und/oder -platten mit den Metallprofilen ist damit nicht erforderlich, obwohl die Hohlkammern teilweise nach außen hin offen stehen. Dies ist insbesondere bei Stahlprofilen vorteilhaft, bei denen das Ausbilden von rundum geschlossenen Hohlkammern relativ kompliziert ist. Insbesondere bei diesen Stahlprofilen ergibt sich durch das Anrollen eines Vorsprunges, vorzugsweise an die Längsstege, eine einfache Möglichkeit zur Sicherung gegen Herausfallen.

Die Brandschutzleisten oder -platten liegen vorzugsweise im wesentlichen formschlüssig in den Metallprofilen und werden vorzugsweise als hydrophiles Adsorbens ausgebildet. Beispiele für geeignete Stoffe sind der gattungsgemäßen EP 0 717 165 B 1 zu entnehmen.

Weitere Ausführungsformen sind den übrigen Unteransprüchen zu entnehmen. Nachfolgend wird die Erfindung unter Bezug auf die Zeichnung näher erläutert.

Es zeigt:
- Figur 1: einen Querschnitt eines ersten erfindungsgemäßen Verbundprofiles, welches als Brandschutzprofil ausgebildet ist;
- Figur 2: einen relativ zur Figur 1 längs versetzten weiteren Querschnitt durch das Ausführungsbeispiel der Figur 2 im Bereich eines Verankerungselementes vor dem Anrollen der Aufnahmenut des Metallprofils;
- Figur 3: den Querschnitt des Ausführungsbeispiels der Figur 2 nach dem Anrollen der Aufnahmenut des Metallprofils;
- Figur 4: eine perspektivische Ansicht des Ausführungsbeispiels aus Figur 1;
- Figur 5: eine Seitenansicht eines Verankerungselementes;
- Figur 6: eine um 90° gegenüber Figur 5 gedrehte Ansicht des Verankerungselementes aus Figur 5;
- Figuren 7: und 8 eine Draufsicht auf einen Teilabschnitt eines Isoliersteges mit einem darauf aufgeklebten Verankerungselement sowie eine Schnittdarstellung dieser Ansicht in der Ebene A-A;
- Figur 9: eine weitere Ausführungsform eines Verankerungselementes für erfindungsgemäße Verbundprofile.

Figur 1 zeigt ein erfindungsgemäßes Brandschutzstahlprofil 1, das aus einem ersten C-förmigen Außen-Metallprofil 2 und einem zweiten C-förmigen Außen-Metallprofil 3 (auch Außen- und Innenschale genannt) gebildet wird, die durch zwei zueinander parallele Isolierstege 4 miteinander verbunden sind.

Sowohl das C-förmige Metallprofil 2 als auch das C-förmige Metallprofil 3 weisen jeweils einen Grundsteg 2a, 3a sowie zwei im wesentlichen senkrecht zu den Grundstegen 2a, 3a verlaufende Längsstege 2b, 3b und 2c, 3c auf, an welche wiederum nach innen hin Vorsprünge 2d, 3d und 2e, 3e angeformt sind. Brandschutzprofile 7 und 8 sind jeweils in Hohlkammern 5 und 6 der Metallprofile 2 und 3 angeordnet und liegen dort im wesentlichen formschlüssig. Die Hohlkammern 5, 6 werden im wesentlichen von den Grundstegen 2a, 3a sowie den zwei im wesentlichen senkrecht zu den Grundstegen 2a, 3a verlaufenden Längsstegen 2b, 3b und 2c, 3c begrenzt, wobei die Vorsprünge 2d, 3d und 2e, 3e die Brandschutzleisten 7, 8 gegen Herausfallen aus den Hohlkammern 7, 8 sichern. Die nach innen weisenden Vorsprünge 3d und 3e an den Längsstegen 3b und 3c bilden wiederum Isolierstegaufnahmenuten 9 aus, die zur Aufnahme der Isolierstegfüße 10 dienen.

Die Metallprofile 2, 3 bestehen aus einem Stahlblech, welches nach Art der Figur 1 in die gewünschte Profilform umgebogen bzw. rollgeformt ist, d.h., sowohl die Längsstege als auch die Querstege werden direkt aus einem Blech hergestellt. Analoges gilt für die Isoliersteg-Aufnahmenuten 9, welche aus den Randbereichen des Bleches geformt sind. Die Isolierstegfüße 10 liegen seitlich nach innen versetzt unterhalb der Isolierstegoberfläche 13.

Die Isolierstegfüße 10 sind formschlüssig in die Aufnahmenuten 9 eingesetzt. Dies erfolgt dadurch, daß bei dem Verbinden der Metallprofile mit den Isolierstegen des Hohlprofils die Nutstege 11 in den äußeren Bereichen 12 plastisch verformt werden, d.h., die Nutstege 11 werden mit den Bereichen 12 an die Isolierstege herangedrückt bzw. herangerollt. Auf diese Weise entsteht eine kraft- und formschlüssige Verbindung zwischen den Metallprofilen und den Isolierstegen.

Die Isolierstegoberfläche 13 kann eine bündige Oberfläche mit Teilbereichen der Innen- und Außenmetallprofile 2, 3 ausbilden oder die Metallprofile sind derart ausgebildet, daß oberhalb des Isolierstegs eine offene Hohlkammer 14 entsteht. Diese Hohlkammer dient z.B. zur Aufnahme von aufschäumenden Brandschutzbändern oder zur Aufnahme von Befestigungsmitteln wie Nutsteinen für Beschlagteile (hier nicht dargestellt). In Fig. 1 oberhalb der Hohlkammer 14 ist eine Beschlagsebene 15 ausgebildet, auf der z.B. Stulpschienen für Schlösser aufliegen können.

Durch das Anrollen der Nutstege 11 wird eine formschlüssige Verbindung mit einem Hinterschnitt in den Anrollbereichen 12 der Profile und der Isolierstegfüße 10 in der Querschubrichtung X erreicht. In dieser Richtung ist das Verbundprofil 1 damit gegen Relativverschiebungen seiner Elemente gesichert.

In der Längsschubrichtung - hier senkrecht zur Schnittebene verlaufend - wird dagegen durch die Erfindung die kraftschlüssige Verbindung zwischen den Metallprofilen und den Isolierstegen deutlich verbessert. Dies wird nachfolgend näher erläutert.

Figur 2 zeigt - wie Fig. 1 - das erfindungsgemäße Brandschutz-Verbundprofil 1 im Schnitt, jedoch ergänzt um Verankerungselemente 16, die unterhalb der Isolierstege 4, d.h. zum Profilinneren hin angeordnet sind. Die Verankerungselemente 16 sind somit von außen nicht sichtbar. Der Querschnitt der Verankerungselemente 16 überlappt sich im Nutbereich 9 mit dem Querschnitt der Isolierstege. Der Querschnitt der Verankerungselemente 16 ist kleiner als der Querschnitt der Isolierstegfüße 10. Die Verankerungselemente 16 werden abschnittsweise in seitliche Aussparungen 20 (siehe hierzu auch Fig. 4) der Isolierstege 4 eingesetzt und vorteilhaft an der Unterseite 17 der Isolierstege verklebt oder verrastet.

Die Verankerungselemente 16 weisen im Querschnitt der Fig. 2 und 3 im wesentlichen eine C-Form auf (s. hierzu Fig. 5). In Fig. 4 wird zudem deutlich, daß die Verankerungselemente in einer hierzu senkrechten Ebene ferner H-förmig ausgebildet sind.

Beim Anrollen der Nutstege 11 werden diese bis auf die Oberfläche 19 der Verankerungselemente 16 herabgedrückt (siehe hierzu Fig. 3). Der hierdurch entstehende Höhenunterschied H bewirkt den erfindungsgemäßen Formschluß zwischen den Metallprofilen 2, 3 und dem Isoliersteg 4 in der Längsschubrichtung. Die C- oder U-förmigen Enden 18 der Verankerungselemente verbessern den Formschluß in der Querschubrichtung X.

Figur 4 zeigt das Brandschutz-Stahlprofil in einer perspektivischen Ansicht. Wie gut zu erkennen, ist das Verankerungselement 16 in seinem an den Nutsteg 11 angerollten Zustand dargestellt. Die U-förmigen Enden 18 der Verankerungselemente 16 liegen in den Aussparungen 20 der Isolierstege 4.

Die Profilstege 11 der Aufnahmenuten 9 werden erfindungsgemäß vorteilhaft im Bereich 21 der Verankerungselemente abgesenkt. Insbesondere die sich hierdurch ausbildenden Kantbereiche 22 in den Profilstegen 11 bewirken die erfindungsgemäße formschlüssige Verbindung in der Längsschubrichtung Y.

Wie in Figur 5 und Figur 6 zu erkennen, weist das H-förmige Verankerungselement 16 einen Quersteg 23 mit einem relativ geringen Querschnitt auf, so daß die Wärmeleitfähigkeit des Bereich des Quersteges 23 relativ niedrig ist. Ausstanzungen 24 rechts und links zum mittleren Quersteg 23 (hier im wesentlichen rechteckig) können beliebig ausgestaltet werden und auch andere Formen, wie z.B. eine dreieckige Form oder eine Halbkreisform aufweisen.

Figur 7 veranschaulicht, daß der Isoliersteg 4 und das Verankerungselement 16 vorzugsweise zum Bilden einer vormontierten Einheit einfach durch Verkleben (oder alternativ - hier nicht dargestellt - durch Verrasten) der beiden Bauteile miteinander verbunden werden. Das Verkleben oder Verrasten der beiden Bauteile im Bereich der Klebefläche 25 wird vorteilhaft vor der eigentlichen Montage des Verbundprofils werkseitig vorgenommen. Der Isoliersteg 4 und seine Verankerungselemente 16 bilden derart die vormontierte Baueinheit, welche lediglich noch durch ein einfaches Anrollen nach Art herkömmlich ausgestalteter Isolierstege mit den Metallprofilen verbunden werden muß. Die Verankerungselemente 16 können je nach Auslegung beliebig oft am Isoliersteg 4 angeordnet werden.

Figur 9 veranschaulicht, daß die Enden 18 des Verankerungselementes 16 gezackt ausgebildet sein können (s. Zacken 26). Die gezackte Form in Längsrichtung erhöht nochmals den Widerstand gegen Längsverschiebungen des Profils. Ebenso tragen Ein- und Auslaufschrägen 27 an den Enden bei einer entsprechenden Dimensionierung u.U. auch zur Erhöhung der Längsschubfestigkeit bei. Die Zacken und/oder Schrägen 26, 27 können je nach der gewünschten Auslegung beliebig häufig ausgebildet werden.

Die Ein- und Auslaufschrägen 27 verhindern insbesondere auch in unkomplizierter Weise ein Verhaken der Verankerungselemente 16 an den Profilen beim Einführen der Isolierstege in die Profile.

### Bezugszeichenliste

- 1: Verbundprofil
- 2: Außenschale
- 3: Außenschale
- 2a, 3a: Grundsteg
- 2b, 3b: Grundsteg
- 2c, 3c: Grundsteg
- 2d, 3d: Vorsprung
- 2e, 3e: Vorsprung
- 4: Isoliersteg
- 5: Hohlkammer
- 6: Hohlkammer
- 7: Brandschutzleiste
- 8: Brandschutzleiste
- 9: Aufnahmenut
- 10: Isolierstegfuß
- 11: Nutsteg
- 12: Stegbereich
- 13: Außenfläche
- 14: Hohlkammer
- 15: Beschlagsebene
- 16: Verankerungselement
- 17: Unterseite
- 18: Verankerungselementenden
- 19: Oberfläche
- 20: Ausnehmung
- 21: Bereich
- 22: Kantbereich
- 23: Quersteg
- 24: Ausstanzung
- 25: Klebefläche
- 26: Zacken
- 27: Ein-/Auslaufschräge
- Y: Längsschub
- X: Querschub
- Z: Seitenansicht
- H: Höhendifferenz

## Patentansprüche

1. Verbundprofil für Fenster, Fassaden, Wandelemente, Lichtdächer und/oder Türen, insbesondere Brandschutz-Verbundprofil, mit:
- zwei Profilen, von denen wenigstens eines, vorsugsweise zwei aus Metall sind, insbesondere aus Stahl,
- wenigstens einem, die Profile verbindenden, Isoliersteg (4),
- Verankerungselementen (16), so zwischen den Profilen angebracht, daß sie Haltekräfte zwischen den beiden Profilen erzeugen können,
- wobei das wenigstens eine Metallprofil wenigstens eine Aufnahmenut (9) für den Isoliersteg (4) aufweist und das Metallprofil (2, 3) und der Isoliersteg (4) durch Anpressen oder Anrollen wenigstens eines Nutsteges (11) der Aufnahmenut (9) an den wenigstens einen Isoliersteg (4) formschlüssig miteinander verbunden sind,
**dadurch gekennzeichnet, daß**
- die Verankerungselemente (16) in Ausnehmungen (20) der Isolierstege (4) eingesetzt sind, wobei die Bauhöhe der Verankerungselemente (16) geringer oder höher ist als die Erstreckung der Ausnehmungen (20) in den Isolierstegen (4), so dass sich beim Anpressen oder Anrollen des Nutsteges (11) an den wenigstens einen Isoliersteg (4) wenigstens eine quer zur Längserstreckungsrichtung des Verbundprofils erstreckende Verformung des Nutsteges (11) ausbildet, welche das wenigstens eine Metallprofil (2, 3) und den wenigstens einen Isoliersteg (4) mit den Verankerungselementen (16) gegen Relativverschiebungen in der Längserstreckungsrichtung des Verbundprofils sichert.

2. Verbundprofil nach Anspruch 1, **dadurch gekennzeichnet, daß** die Verformung wenigstens einen Kantbereich (22) ausbildet.

3. Verbundprofil nach einem der vorstehenden Ansprüche, **dadurch gekennzeichnet, daß** die Verankerungselemente (16) im Querschnitt eine C- oder U-Form und in einer hierzu senkrechten Ansicht im wesentlichen eine H-Form aufweisen.

4. Verbundprofil nach einem der vorstehenden Ansprüche, **dadurch gekennzeichnet, daß** der Nutsteg (11) das jeweilige Verankerungselementende (16) in seinem durchgeformten Bereich (21) in den Nutgrund der Aufnahmenut (9) preßt, so daß das Verankerungselement (16) formschlüssig festgelegt ist.

5. Verbundprofil nach einem der vorstehenden Ansprüche, **dadurch gekennzeichnet, daß** die Verankerungselemente (16) metallisch ausgebildet sind und einen Formschluß zu dem wenigstens einen Metallprofil (2, 3) ausbilden.

6. Verbundprofil nach einem der vorstehenden Ansprüche, **dadurch gekennzeichnet, daß** die Verankerungselemente (16) als Stanzbiegeteile aus Stahlblech ausgebildet sind.

7. Verbundprofil nach einem der vorstehenden Ansprüche, **dadurch gekennzeichnet, daß** die Verankerungselemente (16) im Anrollbereich zu den Metallprofilen Ausnehmungen und/oder Vorsprünge aufweisen.

8. Verbundprofil nach einem der vorstehenden Ansprüche, **dadurch gekennzeichnet, daß** die Verankerungselemente (16) zumindest im Anrollbereich zu den Metallprofilen (2,3) teilweise gezackt oder gewellt ausgebildet sind.

9. Verbundprofil nach einem der vorstehenden Ansprüche, au gekennzeichnet, daß die Verankerungselemente (16) in ihren an die Isolierstege (4) angrenzenden Randbereichen zumindest teilweise angeschrägt ausgebildet sind.

10. Verbundprofil nach einem der vorstehenden Ansprüche, **dadurch gekennzeichnet, daß** die Verankerungselemente (16) auf die Isolierstege (4) aufgeklebt, aufgerastet oder aufgeklemmt sind.

11. Verbundprofil nach einem der vorstehenden Ansprüche, **dadurch gekennzeichnet, daß** die Metallprofile (2,3) im Querschnitt im wesentlichen eine L-, C- oder U-Form mit einem Grundsteg und wenigstens einem winklig zum Grundsteg ausgebildeten Längssteg aufweisen, wobei die Grund- und Querstege eine zumindest abschnittsweise nach außen offene Hohlkammer (14) ausbilden.

12. Verbundprofil nach einem der vorstehenden Ansprüche, **dadurch gekennzeichnet, daß** in die Hohlkammern (14) der Metallprofile (2,3) Brandschutzleisten (7, 8) eingesetzt und durch wenigstens einen Vorsprung an den Längsstegen der Metallprofile (2,3) gegen Ausfallen aus den Metallprofilen (2,3) gesichert sind.

13. Verbundprofil nach einem der vorstehenden Ansprüche, **dadurch gekennzeichnet, daß** die Brandschutzleisten (7, 8) aus einem hydrophilen Adsorbens bestehen.

14. Verbundprofil nach einem der vorstehenden Ansprüche, **dadurch gekennzeichnet, daß** die Brandschutzleisten (7, 8) verklebungsfrei formschlüssig in die Hohlkammern (14) eingesetzt sind.

15. Verbundprofil nach einem der vorstehenden Ansprüche, **dadurch gekennzeichnet, daß** die Metallprofile (2, 3) aus einem Stahlblech durch einen Rollprozeß gefertigt sind.

16. Verbundprofil nach einem der vorstehenden Ansprüche, **dadurch gekennzeichnet, daß** die Metallprofile (2,3) im Querschnitt im wesentlichen eine L-, C- oder U-Form mit einem Grundsteg (3a) und wenigstens einem winklig zum Grundsteg ausgebildeten Längssteg (3b, 3c) aufweisen, wobei die Quer- und Längsstege wenigstens eine zumindest teilweise nach außen offene Hohlkammer (14) ausbilden, in welche Brandschutzleisten (7, 8) eingesetzt sind, und die Brandschutzleisten (7, 8) durch wenigstens einen Vorsprung an den Quer- und/oder Längsstegen der Metallprofile (2,3) gegen Ausfallen aus den Metallprofilen (2,3) gesichert sind.

## Claims

1. Composite profile for windows, facades, wall elements, glazed roofs and/or doors, in particular a fire-resistant composite profile, having:
- two profiles, of which at least one is, and preferably both are, made of metal, in particular of steel,
- at least one insulating crosspiece (4), which connects the profiles,
- anchoring elements (16), fitted between the profiles such that they can produce retaining forces between the two profiles,
- the at least one metal profile having at least one accommodating groove (9) for the insulating crosspiece (4), and the metal profile (2, 3) and the insulating crosspiece (4) being connected to one another in a form-fitting manner by virtue of at least one groove crosspiece (11) of the accommodating groove (9) being pressed or rolled onto the at least one insulating crosspiece (4),
**characterized in that**
- the anchoring elements (16) are inserted in recesses (20) of the insulating crosspieces (4), the overall height of the anchoring elements (16) being smaller or greater than the extent of the recesses (20) in the insulating crosspieces (4), with the result that pressing or rolling the groove crosspiece (11) onto the at least one insulating crosspiece (4) results in at least one deformation of the groove crosspiece (11), this deformation extending transversely to the direction of the longitudinal extent of the composite profile and securing the at least one metal profile (2, 3) and the at least one insulating crosspiece (4) with the anchoring elements (16) against relative displacements in the direction of the longitudinal extent of the composite profile.

2. Composite profile according to Claim 1, **characterized in that** the deformation forms at least one angle region (22).

3. Composite profile according to one of the preceding claims, **characterized in that** the anchoring elements (16) are C-shaped or U-shaped in cross section and, in a view perpendicular to the latter, are essentially H-shaped.

4. Composite profile according to one of the preceding claims, **characterized in that** the groove crosspiece (11) presses the respective anchoring-element end (16), in its shaped region (21), into the base of the accommodating groove (9), with the result that the anchoring element (16) is secured in a form-fitting manner.

5. Composite profile according to one of the preceding claims, **characterized in that** the anchoring elements (16) are of metallic design and form a form fit in relation to the at least one metal profile (2, 3).

6. Composite profile according to one of the preceding claims, **characterized in that** the anchoring elements (16) are designed as punched and bent parts made of sheet steel.

7. Composite profile according to one of the preceding claims, **characterized in that** the anchoring elements (16), in the roll-on region in relation to the metal profiles, have recesses and/or protrusions.

8. Composite profile according to one of the preceding claims, **characterized in that** the anchoring elements (16), at least in the roll-on region in relation to the metal profiles (2, 3), are of partially serrated or corrugated design.

9. Composite profile according to one of the preceding claims, **characterized in that** the anchoring elements (16) are of at least partially bevelled design in their peripheral regions adjacent to the insulating crosspieces (4).

10. Composite profile according to one of the preceding claims, **characterized in that** the anchoring elements (16) are adhesively bonded, latched or clamped to the insulating crosspieces(4).

11. Composite profile according to one of the preceding claims, **characterized in that** the metal profiles (2, 3) are essentially L-shaped, C-shaped or U-shaped in cross section with a base crosspiece and at least one longitudinal crosspiece formed at an angle to the base crosspiece, the base and transverse crosspieces forming a hollow chamber (14) which is open in the outward direction at least in certain sections.

12. Composite profile according to one of the preceding claims, **characterized in that** fire-resistant strips (7, 8) are inserted into the hollow chambers (14) of the metal profiles (2, 3) and are secured against falling out of the metal profiles (2, 3) by at least one protrusion on the longitudinal crosspieces of the metal profiles (2, 3).

13. Composite profile according to one of the preceding claims, **characterized in that** the fire-resistant strips (7, 8) consist of a hydrophilic adsorbent.

14. Composite profile according to one of the preceding claims, **characterized in that** the fire-resistant strips (7, 8) are inserted in a form-fitting manner, without adhesive, into the hollow chambers (14).

15. Composite profile according to one of the preceding claims, **characterized in that** the metal profiles (2, 3) are produced from a steel sheet by a rolling process.

16. Composite profile according to one of the preceding claims, **characterized in that** the metal profiles (2, 3) are essentially L-shaped, C-shaped or U-shaped in cross section with a base crosspiece (3a) and at least one longitudinal crosspiece (3b, 3c) formed at an angle to the base crosspiece, the transverse and longitudinal crosspieces forming at least one hollow chamber (14) which is at least partially open in the outward direction and into which fire-resistant strips (7, 8) are inserted, and the fire-resistant strips (7, 8) are secured against falling out of the metal profiles (2, 3) by at least one protrusion on the transverse and/or longitudinal crosspieces of the metal profiles (2, 3).

## Revendications

1. Profilé composite pour fenêtres, façades, éléments muraux, verrières et/ou portes, en particulier profilé composite de protection anti-incendie, avec
- deux profilés, dont au moins l'un, de préférence les deux est/sont en métal, en particulier en acier,
- au moins une barre isolante (4) reliant les profilés,
- des éléments d'ancrage (16), placés de telle manière entre les profilés qu'ils peuvent produire des forces de maintien entre les deux profilés,
- le profilé métallique au nombre d'au moins un présentant au moins une rainure de réception (9) pour la barre isolante (4), et le profilé métallique (2, 3) et la barre isolante (4) étant reliés entre eux par engagement positif par pressage ou roulage d'au moins une barre de rainure (11) de la rainure de réception (98) au niveau de la barre isolante (4) au nombre d'au moins une,
**caractérisé en ce que** les éléments d'ancrage (16) sont insérés dans des évidements (20) des barres isolantes (4), la hauteur des éléments d'ancrage (16) étant inférieure ou supérieure à l'extension des évidements (20) dans les barres isolantes (4), de sorte que lors du pressage ou du roulage de la barre de rainure (11) sur la barre isolante (4) au nombre d'au moins une, il se produit au moins une déformation de la barre de rainure (11) transversalement à la direction d'extension longitudinale du profilé composite, déformation qui immobilise le profilé métallique (2, 3) au nombre d'au moins un et la barre isolante (4) au nombre d'au moins une avec les éléments d'ancrage (16) contre des déplacements relatifs dans la direction d'extension longitudinale du profilé composite.

2. Profilé composite selon la revendication 1, **caractérisé en ce que** la déformation forme au moins une zone de bord (22).

3. Profilé composite selon l'une des revendications précédentes, **caractérisé en ce que** les éléments d'ancrage (16) présentent en coupe transversale une forme en C ou en U, et en vue perpendiculaire à cette coupe une forme essentiellement en H.

4. Profilé composite selon l'une des revendications précédentes, **caractérisé en ce que** la barre de rainure (11) presse l'élément d'ancrage respectif (16) dans sa zone façonnée (21) dans le fond de la rainure de réception (9), de sorte que l'élément d'ancrage (16) est fixé par engagement positif.

5. Profilé composite selon l'une des revendications précédentes, **caractérisé en ce que** les éléments d'ancrage (16) sont réalisés en métal et forment un engagement positif avec le profilé métallique (2,3) au nombre d'au moins un.

6. Profilé composite selon l'une des revendications précédentes, **caractérisé en ce que** les éléments d'ancrage (16) sont conformés en pièces estampées pliées en tôle d'acier.

7. Profilé composite selon l'une des revendications précédentes, **caractérisé en ce que** les éléments d'ancrage (16) présentent des évidements et/ou des saillies dans la zone de roulage avec les profilés métalliques.

8. Profilé composite selon l'une des revendications précédentes, **caractérisé en ce que** les éléments d'ancrage (16) sont réalisés partiellement crénelés ou ondulés au moins dans la zone de roulage avec les profilés métalliques (2, 3).

9. Profilé composite selon l'une des revendications précédentes, **caractérisé en ce que** les éléments d'ancrage (16) sont réalisés au moins partiellement biseautés dans leurs zones de bord voisines des barres isolantes (4).

10. Profilé composite selon l'une des revendications précédentes, **caractérisé en ce que** les éléments d'ancrage (16) sont collés, encliquetés ou coincés sur les barres isolantes (4).

11. Profilé composite selon l'une des revendications précédentes, **caractérisé en ce que** les profilés métalliques (2, 3) présentent en coupe transversale une forme essentiellement en L, en C ou en U avec une barre de base et au moins une barre longitudinale formant un angle par rapport à la barre de base, les barres de base et transversales formant une chambre creuse (14) ouverte au moins par zones vers l'extérieur.

12. Profilé composite selon l'une des revendications précédentes, **caractérisé en ce que** des barres anti-incendie (7, 8) sont insérées dans les chambres creuses (14) des profilés métalliques (2, 3) et sont immobilisées contre une chute hors des profilés métalliques (2, 3) par au moins une saillie sur les barres longitudinales des profilés métalliques (2,3).

13. Profilé composite selon l'une des revendications précédentes, **caractérisé en ce que** les barres anti-incendie (7, 8) sont composées d'une matière adsorbante hydrophile.

14. Profilé composite selon l'une des revendications précédentes, **caractérisé en ce que** les barres anti-incendie (7, 8) sont insérées sans collage et par engagement positif dans les chambres creuses (14).

15. Profilé composite selon l'une des revendications précédentes, **caractérisé en ce que** les profilés métalliques (2, 3) sont fabriqués à partir d'une tôle d'acier par un procédé de roulage.

16. Profilé composite selon l'une des revendications précédentes, **caractérisé en ce que** les profilés métalliques (2, 3) présentent en coupe transversale une forme essentiellement en L, en C ou en U avec une barre de base (3a) et au moins une barre longitudinale (3b, 3c) formant un angle par rapport à la barre de base, les barres de base et longitudinales formant une chambre creuse (14) ouverte au moins par zones vers l'extérieur, dans laquelle des barres anti-incendie (7, 8) sont insérées, et les barres anti-incendie (7, 8) sont immobilisées contre une chute hors des profilés métalliques (2, 3) par au moins une saillie sur les barres transversales et/ou longitudinales des profilés métalliques (2,3).
